# FASCICULE DE BREVET EUROPEEN

(11) **EP 1 269 423 B1**
(45) Date de publication et mention de la délivrance du brevet: **26.05.2004**
(21) Numéro de dépôt: 01915459.0
(22) Date de dépôt: 09.03.2001
(51) Int. Cl.: G07C 9/00

(54) **APPAREIL DE COMPTAGE DE PERSONNES OU D'OBJETS**
GERÄT ZUM ZÄHLEN VON PERSONEN UND GEGENSTÄNDEN
APPARATUS FOR COUNTING PEOPLE OR OBJECTS

(30) Priorité: 10.03.2000 FR 0003121
(43) Date de publication de la demande: 02.01.2003
(73) Titulaire: Quantaflow, 14100 Lisieux (FR)
(72) Inventeur: ROUET, Alain, F-14340 Manerbe (FR)
(74) Mandataire: Breese, Pierre
(86) Numéro de dépôt international: PCT/FR2001/000715
(87) Numéro de publication internationale: WO 2001/069542

(56) Documents cités:
- WO-A-94/27408
- FR-A- 2 586 821
- FR-A- 2 739 208
- US-A- 4 303 851
- US-A- 5 255 301
- PATENT ABSTRACTS OF JAPAN vol. 1997, no. 08, 29 août 1997 (1997-08-29) -& JP 09 107541 A (CLARION CO LTD), 22 avril 1997 (1997-04-22)

## Description

La présente invention concerne les appareils de comptage de personnes ou d'objets, en particulier de personnes se déplaçant dans un passage d'une certaine largeur pouvant admettre plusieurs personnes sur la largeur.

Les capteurs utilisés pour le comptage de personnes peuvent se regrouper essentiellement en trois catégories :
1- les capteurs actifs : ils émettent par exemple un faisceau infrarouge ; En l'absence de personne, ce faisceau n'est pas réfléchi. Si une personne passe, le faisceau se réfléchit sur la personne et l'on détecte cette réflexion ;
2- les capteurs à ligne de contrôle : une ligne de contrôle (tube lumineux, ligne peinte, damier peint, etc) est détectée en permanence par le capteur, sauf lors du passage d'une personne qui occulte ou modifie le signal. Ces systèmes nécessitent une implémentation au sol ;
3- les capteurs passifs sans ligne de contrôle (caméra vidéo par exemple) qui enregistrent la zone utile et travaillent sur ses modifications dans le temps.

Ces trois catégories sont totalement disjointes. Elles reposent sur des principes physiques différents.

Dans la première catégorie, on connaît la demande de brevet français n° 2 739 203, qui concerne un dispositif de comptage de personnes ou d'objets se présentant à l'unité ou simultanément dans l'un et/ou l'autre sens de mouvement relatif par rapport au dispositif.

Un tel dispositif comprend essentiellement :
- un ensemble de détecteurs, chacun du type émetteur-récepteur d'ondes électromagnétiques, disposés de manière que les personnes ou objets aient un mouvement relatif par rapport audit ensemble,
- un circuit de commande destiné à activer séquentiellement les détecteurs de l'ensemble pour qu'ils fournissent des signaux séquentiels représentatifs de la présence ou de l'absence d'une personne ou d'un objet dans le champ du détecteur activé, et
- un circuit de traitement des signaux provenant des détecteurs au cours de plusieurs séquences successives de manière à détecter le passage des personnes ou objets et à en effectuer le comptage.

Dans la pratique, un tel ensemble de comptage connu peut se présenter, par exemple, sous la forme d'une rampe fixe disposée à une certaine hauteur au-dessus du sol et comportant une série de détecteurs possédant chacun un émetteur fournissant un faisceau de lumière infrarouge, visible ou ultraviolette presque parallèle, dont une partie est réfléchie vers le récepteur associé en présence d'une personne ou d'un objet à détecter.

En l'absence de personne ou d'objet, le faisceau atteint le sol. La réflexion vers le détecteur doit alors être en dessous du seuil de détection pour ne pas saturer le détecteur.

En fait, il faut comprendre que le faisceau émis étant à peu près parallèle, la tache faite sur l'obstacle est plus petite que l'obstacle quelle que soit sa distance.

Au contraire, après réflexion sur l'obstacle, le faisceau est réfléchi/diffusé dans toutes les directions, ou tout au moins dans un angle solide beaucoup plus grand que celui sous lequel on voit le détecteur depuis l'obstacle. La quantité d'énergie reçue par le détecteur décroît donc comme le carré de la distance à l'obstacle. Ce problème est résolu pour les basses hauteurs par la méthode décrite dans le brevet français N° 2 779 832, mais les calculs montrent qu'un tel appareil connu ne fonctionne pas correctement pour des hauteurs importantes.

Dans la deuxième catégorie, on connaît la demande de brevet français n° 2 586 821 qui porte sur un appareil de comptage de personnes ou d'objets : la détection est basée sur la constatation de l'absence de réflexion d'un repère réfléchissant constitué d'une ou de plusieurs lignes de contrôle (A, B) que franchissent les corps mobiles. De cette absence de réflexion, il est déduit un passage.

Il est certes envisagé de ne pas réellement matérialiser le repère, en utilisant directement le sol, mais ce sol doit alors « présenter un pouvoir réfléchissant élevé », comme décrit page 7, lignes 19 à 22, pour permettre la visualisation par réflexion de la ligne de contrôle.

L'inconvénient majeur de ce genre d'appareil est qu'il nécessite la présence d'un repère réfléchissant ou d'un sol réfléchissant, or, lors de la conception de bâtiment, cet aspect est très difficile à prendre en considération car il influe négativement sur l'aspect esthétique du passage.

Une des difficultés de réalisation des systèmes de la troisième catégorie vient du bruit inhérent à toute image vidéo. La variation d'un pixel déterminé lors du passage d'une personne ou d'un objet peut être du même ordre de grandeur que les fluctuations dues au bruit, tout au moins lorsque les vêtements de la personne ou la couleur de l'objet sont de couleurs analogues à celle du fond, rendant la détection du passage bien évidemment très délicate.

Dans les solutions utilisant une caméra vidéo, ce problème est résolu par la redondance de l'information puisque l'on dispose d'un grand nombre de lignes (voir FR-A-2739208).

La présente invention vise à proposer un appareil de comptage plus fiable, plus efficace et moins cher que les appareils de l'art antérieur.

L'appareil de comptage selon l'invention relève de la troisième catégorie. Ainsi, il n'existe plus aucune contrainte de matérialisation de repère réfléchissant.

La présente invention va à l'encontre du phénomène en n'utilisant qu'une seule ligne de détection. Cette solution permet de limiter la mémoire du processeur et d'avoir un traitement embarqué. Le problème du bruit est traité au niveau d'un algorithme de pré-traitement.

Ce qui distingue la présente invention par rapport aux caméras vidéos utilisées jusqu'à maintenant, c'est le fait que seule deux barrettes CCD sont utilisées.

La présente invention se rapporte, dans son acception à la plus large, à un appareil de comptage de personnes ou d'objets conforme à la revendication 1.

Selon d'autres caractéristiques de l'invention :
- une optique, constituée par un ou deux objectifs, est associée aux deux barrettes du capteur optique de telle sorte que leurs images linéaires virtuelles présentent une longueur au moins égale à la largeur du passage à contrôler,
- l'appareil est positionné à une hauteur comprise entre 3 m et 10 m au-dessus du passage à contrôler,
- l'appareil est entièrement numérique, le signal analogique issu de chaque barrette étant, après amplification, immédiatement transformé en un signal numérique dans un convertisseur analogique/numérique associé.

D'autres caractéristiques et avantages de l'invention ressortiront mieux de la description qui va suivre, faite en regard du dessin annexé représentant schématiquement un appareil de comptage de personnes ou d'objets selon l'invention.

En se référant à la figure unique, un appareil de captage de personnes ou d'objets selon l'invention comprend essentiellement un capteur optique, qui est désigné d'une façon générale par 1, et une unité de pilotage et de traitement informatique telle qu'un ordinateur ou, plus précisément, un microprocesseur 2.

L'appareil de comptage de personnes ou d'objets selon l'invention est destiné à être positionné au-dessus du passage à contrôler et l'un des axes est perpendiculaire à la direction du déplacement des personnes ou objets empruntant ledit passage

Le capteur 1 est constitué de deux barrettes 3, 4 à couplage de charge (dites CCD en abrégé en langue anglaise), qui sont linéaires, identiques, parallèles, fixées parallèlement l'une par rapport à l'autre et transversalement par rapport au passage à contrôler. Elles sont disposées à une hauteur h, transversalement par rapport à la largeur L du passage à contrôler et séparées l'une de l'autre par une distance D, suffisante pour que le microprocesseur 2 de pilotage puisse également assurer le traitement, c'est-à-dire le comptage, étant entendu que l'un des axes du capteur 1, c'est-à-dire de chaque barrette 3 et 4, est perpendiculaire à celui du déplacement des personnes ou objets.

En fait, dans le capteur 1, les deux barrettes 3 et 4 sont nécessaires pour obtenir deux images, correspondant chacune à une ligne virtuelle au sol, de très faible largeur Lp, permettant au microprocesseur 2 de déterminer le sens du passage, entrant ou sortant, ainsi que le nombre de passages, voire leurs vitesses V, compte tenu de l'éclairage ambiant qui peut être l'éclairage type d'un magasin.

Ladite unité de traitement effectue un suivi de l'évolution temporel du fond capté par le capteur optique (1) pour l'extraction des modifications brutales dues au passage de ladite personne ou dudit objet.

Il est à noter que l'acquisition et le traitement de comptage sont effectués en temps réel par le microprocesseur 2.

Les barrettes 3 et 4 sont, par exemple du type à 1024, 2048 ou 3000 pixels ou plus selon la technologie de la barrette, et à obturateur à commande électronique. La ligne photosensible de chaque barrette 3 ou 4 est associée à un registre de transfert de charges analogiques protégé de la lumière par un masque et chargé de transmettre séquentiellement chaque information sur la sortie du capteur.

À partir des lignes de pixels qu'il récupère, le microprocesseur 2 évalue si les éléments capteurs fournissent un signal suffisamment élevé et gère les signaux de contrôle des barrettes comme expliqué plus loin.

Par ailleurs, du fait que la sortie de chaque barrette 3 ou 4 est un signal analogique, il est nécessaire de placer entre les barrettes et le microprocesseur un convertisseur analogique/numérique qui va convertir les pixels analogiques en valeurs numériques lisibles directement par le microprocesseur.

Afin de disposer d'un étage de réglage en plus de l'obturateur électronique, deux potentiomètres numériques sont de préférence placés entre le signal de sortie des pixels et le convertisseur pour contrôler le gain et le décalage de l'amplificateur opérationnel. Ainsi, on peut ajuster le signal analogique dans la plage fournie par les deux références de tension du convertisseur.

Le convertisseur analogique/numérique fournit des niveaux de gris compris, typiquement entre 0 et 255, ou plus, et reçoit deux tensions de références correspondant respectivement aux niveaux analogiques du noir et du blanc.

Du point de vue mécanique, pour avoir au sol des lignes virtuelles présentant la largeur L voulue, il est nécessaire de placer les barrettes 3 et 4 derrière une ou, de préférence, deux optiques associées 5 et 6, par exemple des optiques de focale 28 mm qui permettent de visualiser le passage pour des hauteurs variant de 3 à 10 m.

Il y a lieu de se rendre compte que le champ de vue au sol est directement proportionnel à la hauteur de l'installation. Ainsi, si l'appareil est placé à 6 m de hauteur, il couvrira un champ de 6 m au sol.

La distance entre les barrettes, par exemple 5 cm, est calculée pour que la personne ou l'objet passant sous l'appareil apparaisse d'abord sur une ligne puis sur l'autre puisque le sens de déplacement est déterminé par le décalage temporel des deux lignes.

Ainsi, le microprocesseur 2 gère le pilotage des deux barrettes 3 et 4 et dispose, par exemple toutes les 15 ms, de deux lignes de 2048 pixels avec une résolution de 255 niveaux de gris.

À partir de ces lignes, le microprocesseur assure le traitement des données et évalue le niveau d'éclairement du site pour ajuster le gain et le seuil de l'amplificateur ainsi que le temps d'obturation des barrettes.

D'une façon générale, on peut considérer que le microprocesseur 2 va extraire l'information du passage d'une personne ainsi que son sens à partir des couples de lignes de 2048 pixels qui lui sont fournis.

Ce traitement est réalisé en deux étapes :
- un algorithme de pré-traitement consistant à extraire à partir des deux lignes de 2048 pixels en 255 niveaux de gris, une ligne, par exemple de 256 valeurs, en 0 ou 1, représentant la trace simplifiée du passage sous un groupe de cellules des barrettes (macro pixels). Ce premier algorithme consiste à extraire de l'image une tache correspondant au passage d'une personne ou d'un objet en éliminant les ombres et en traitant également les variations d'éclairage.
- un algorithme de comptage, c'est-à-dire de traitement de formes, qui va mettre à jour à chaque ligne de 256 bits par exemple, des informations sur la personne ou l'objet en cours de passage et qui va décider, selon des critères de vitesse, largeur, longueur et sens, s'il présente une forme valide pour le compter finalement. Ce second algorithme traite les cas compliqués de personnes se croisant, se suivant en file indienne, se présentant à plusieurs de front ou faisant des allers-retours, et correspond par exemple à celui décrit dans le brevet français précité N° 95 11 328.

## Revendications

1. Appareil de comptage de personnes ou d'objets, comprenant un ensemble de détection et de comptage qui est destiné à être positionné au-dessus du passage à contrôler et dont l'un des axes est perpendiculaire à la direction du déplacement des personnes ou objets empruntant ledit passage, **caractérisé par le fait que** l'ensemble de détection comprend un capteur optique (1) et une unité de pilotage de traitement informatique, le capteur optique étant constitué par deux barrettes (3, 4) à couplage de charge, qui sont linéaires, identiques, fixées parallèlement l'une par rapport à l'autre et transversalement par rapport au passage à contrôler, et séparées l'une de l'autre par une distance (D) suffisante pour permettre à l'unité de traitement qui les pilote de déterminer en temps réel le sens entrant ou sortant de chaque déplacement ainsi que le nombre total des déplacements, ladite unité de traitement effectuant un suivi de l'évolution temporel du fond capté par le capteur optique (1) pour l'extraction des modifications brutales dues au passage de ladite personne ou dudit objet, ledit appareil ne comportant pas de ligne de contrôle et étant en outre **caractérisé par le fait que** le temps d'exposition des deux barrettes à couplage de charge (3, 4) sont ajustées électroniquement via l'obturateur électronique des barrettes par un logiciel en temps réel en fonction des niveaux moyens, l'appareil s'adaptant ainsi aux variations de l'éclairement.

2. Appareil suivant la revendication 1, **caractérisé par le fait qu'**une optique, constituée par un ou deux objectifs (5, 6), est associée aux deux barrettes (3, 4) du capteur optique (1) de telle sorte que leurs images linéaires virtuelles présentent une longueur au moins égale à la largeur (L) du passage à contrôler.

3. Appareil suivant l'une des revendications 1 ou 2, **caractérisé par le fait qu'**il est positionné à une hauteur (h) comprise entre 3 m et 10 m au-dessus du passage à contrôler.

4. Appareil suivant l'une quelconque des revendications 1 à 3, **caractérisé par le fait qu'**il est entièrement numérique, le signal analogique issu de chaque barrette (3 ou 4) étant, après amplification, transformé en un signal numérique dans un convertisseur analogique/numérique associé.

5. Appareil suivant l'une quelconque des revendications précédentes, **caractérisé par le fait que** chaque barrette (3 ou 4) correspond à un grand nombre de pixels (1024, 2048, 3000, voire plus), que le convertisseur transforme en typiquement 256 valeurs de niveaux de gris pour chaque pixel, que l'algorithme de pré-traitement transforme ensuite en des valeurs 0 ou 1 pour un nombre plus réduit de macro pixels (typiquement 128 ou 256), ces valeurs 0 ou 1 des macro pixels étant ensuite traitées selon un algorithme.

6. Appareil suivant l'une quelconque des revendications précédentes, **caractérisé par le fait que** l'ajustement de seuil et de gain est réalisé en aval du signal de chaque barrette à couplage de charge (3, 4) grâce à l'utilisation d'un amplificateur opérationnel associé à deux potentiomètres numériques.

7. Appareil suivant l'une quelconque des revendications précédentes, **caractérisé par le fait que** le microprocesseur (2) peut être remplacé par plusieurs microprocesseurs et/ou microcontrôleurs et/ou dispositifs de traitement de signaux numériques, logiques programmables, micro-ordinateurs embarqués ou, de façon plus générale, par toutes cartes électroniques comportant de l'intelligence.

## Patentansprüche

1. Gerät zur Zählung von Personen oder Gegenständen mit einer Erfassungs- und Zählungseinheit, die dazu bestimmt ist, über dem zu kontrollierenden Durchgang angeordnet zu werden und von welcher eine der Achsen senkrecht zu der Fortbewegungsrichtung der durch den besagten Durchgang gehenden Personen oder Gegenstände ist, **dadurch gekennzeichnet, dass** die Erfassungseinheit einen optischen Messwertgeber (1) und eine Datenverarbeitungssteuerungseinheit umfasst, wobei der optische Messwertgeber aus zwei Leistungsschaltungsklemmen (3, 4) besteht, welche linear, identisch, parallel zu einander und quer zu dem zu kontrollierenden Durchgang befestigt sind und voneinander um die Entfernung (D) getrennt sind, welche ausreichend ist, um der sie steuernden Verarbeitungseinheit es zu erlauben, die hinein- oder hinausgehende Richtung jeder Bewegung, so wie die Gesamtzahl der Bewegungen in Echtzeit festzustellen, wobei die besagte Verarbeitungseinheit die zeitliche Entwicklung des von dem Messwertgeber (1) aufgenommenen Hintergrund zur Extraktion der plötzlichen Veränderungen aufgrund des Durchgangs der besagten Person oder des besagten Gegenstandes verfolgt, wobei das besagte Gerät keine Kontrolllinie aufweist und ferner **dadurch gekennzeichnet ist, dass** die Belichtungszeit der zwei Leistungsschaltungsklemmen (3, 4) elektronisch über die elektronische Verschlussvorrichtung der Klemmen durch ein Programm in Echtzeit je nach den Mittelebenen eingestellt wird, wodurch das Gerät sich an die Beleuchtungsschwankungen anpasst.

2. Gerät nach Anspruch 1, **dadurch gekennzeichnet, dass** eine aus ein oder zwei Objektiven (5, 6) bestehende Optik den zwei Klemmen (3, 4) des optischen Messwertgebers (1) so zugeordnet sind, dass ihre virtuellen, linearen Bilder eine Länge aufweisen, welche mindestens so groß ist wie die Breite (L) des zu kontrollierenden Durchgangs.

3. Gerät nach einem der Ansprüche 1 oder 2, **dadurch gekennzeichnet, dass** es in einer Höhe (h) zwischen 3 m und 10 m über dem zu kontrollierenden Durchgang angeordnet ist.

4. Gerät nach einem der Ansprüche 1 bis 3, **dadurch gekennzeichnet, dass** es völlig digital ist, wobei das analoge Signal aus jeder Klemme (3 oder 4) nach Verstärkung in einem zugeordneten Analog-Digital-Wandler in ein digitales Signal umgesetzt wird.

5. Gerät nach einem der vorangehenden Ansprüche, **dadurch gekennzeichnet, dass** jede Klemme (3 oder 4) einer großen Anzahl von Pixel (1024, 2048, 3000, oder gar mehr) entspricht, welche der Wandler in typischerweise 256 Grauniveauwerte für jedes Pixel umsetzt, welche der Algorithmus der Vorverarbeitung dann in 0 oder 1 Werte, um eine verringerte Anzahl von Makropixel (typischerweise 128 oder 256) zu erhalten, umsetzt, wobei diese Werte 0 oder 1 der Makropixel dann gemäß einem Algorithmus verarbeitet werden.

6. Gerät nach einem der vorangehenden Ansprüche, **dadurch gekennzeichnet, dass** die Schwellen- und Gewinneinstellung in Fortführung des Signals von jeder Leistungsschaltungsklemme (3, 4) durch die Anwendung eines operationellen, mit zwei digitalen Potentiometern verbundenen Verstärkers vorgenommen wird.

7. Gerät nach einem der vorangehenden Ansprüche, **dadurch gekennzeichnet, dass** der Mikroprozessor (2) durch mehrere Mikroprozessoren und/oder Mikrokontrolleure und/oder Vorrichtungen zur Verarbeitung von digitalen Signalen, programmierbare Logiken, verladene Mikrocomputer oder allgemeiner durch jegliche elektronischen Karten mit Intelligenz ersetzt werden kann.

## Claims

1. Device for counting people or objects, comprising a detection and counting assembly, which is designed to be positioned above the passage to be checked and one of whose axes is perpendicular to the direction of the movement of the people or the objects moving through the said passage, **characterised by** the fact that the detection assembly comprises an optical sensor (1) and a computer processing pilot unit, the optical sensor being formed by two load coupling strips (3, 4), that are linear, identical, fixed in parallel to one another and transversally with respect to the passage to be checked, and separated from one another by a distance (D) sufficient so as to permit the processing unit that pilots them to determine in real time the direction (entering or leaving) of each movement as well as the total number of movements, the said processing unit monitoring the progress in time of the base captured by the optical sensor (1) in order to extract brutal modifications due to the passage of the said person or object, the said device not comprising a control line and furthermore being **characterised by** the fact that the exposure time of the two load coupling strips (3, 4) is electronically adjusted via the electronic shutter of the strips by means of software in real time according to the average levels, the device thus also adapting to variations in the lighting conditions.

2. Device according to claim 1, **characterised by** the fact that an optical unit, composed of one or two lens (5, 6) is associated with the two strips (3, 4) of the optical sensor (1) such that their virtual linear images have a length at least equal to the width (L) of the passage to be checked.

3. Device according to either of claims 1 and 2, **characterised by** the fact that it is located at a height (h) between 3 m and 10 m above the passage to be checked.

4. Device according to any one of claims 1 to 3, **characterised by** the fact that it is entirely digital, the analogue signal output from each strip (3 or 4) being transformed into a digital signal in an associated analogue-digital converter, after amplification.

5. Device according to any one of the previous claims, **characterised by** the fact that each strip (3 or 4) comprises a large number of pixels (1024, 2048, 3000 or more), that the converter typically makes a transformation into 256 shades of grey for each pixel, that the pre-processing algorithm then makes a transformation into values of 0 or 1 for a smaller number of macro pixels (typically 128 or 256), these values 0 or 1 of the macro pixels then being processed according to an algorithm.

6. Device according to any one of the previous claims, **characterised by** the fact that the threshold and gain are adjusted on the output side of the signal from each charge coupled strip (3, 4) through the use of an operational amplifier associated with two digital potentiometers.

7. Device according to any one of the previous claims, **characterised by** the fact that the microprocessor (2) can be replaced by several microprocessors and / or microcontrollers and / or programmable logical, digital signal processing devices, on board microcomputers or, more generally, by any intelligent electronic cards.
